# EUROPÄISCHE PATENTSCHRIFT

(11) **EP 0 214 325 B1**
(45) Veröffentlichungstag und Bekanntmachung des Hinweises auf die Patenterteilung: **14.12.1988**
(21) Anmeldenummer: 85111244.1
(22) Anmeldetag: 05.09.1985
(51) Int. Cl.: F15B 13/04

(54) **Hydraulisches Wegeventil**
Hydraulic directional-control valve
Distributeur hydraulique

(43) Veröffentlichungstag der Anmeldung: 18.03.1987
(73) Patentinhaber: V M E I "LENIN", BG-1156 Sofia (BG)
(72) Erfinder: Sabev, Sabi Gavrilov, Sofia (BG); Lasarov, Stefan Dimitrov, Sofia (BG); Todorov, Dimiter Borissov, Sofia (BG); Koparanova, Darina Kusmanova, Kazanlik (BG); Hristov, Ivan Borissov, Kazanlik (BG)
(74) Vertreter: Finck, Dieter, Dr.Ing.

(56) Entgegenhaltungen:
- US-A- 2 572 705
- US-A- 2 579 134
- US-A- 2 592 906
- US-A- 4 209 031

## Beschreibung

Die Erfindung betrifft ein hydraulisches Wegeventil mit einem Körper, in dem eine zentrale Öffnung und damit verbundene zuführende Kanäle und ableitende Kanäle sowie Arbeitskanäle und Bypasskanäle vorgesehen sind, und mit einem in der zentralen Offnung angeordneten Steuerschieber, der einen mittleren Bund und endseitige Bunde, zwischen denen Schaftabschnitte ausgebildet sind, und an einem Ende eine Bypassnut aufweist, wobei die Arbeitskanäle sich senkrecht zur zentralen Öffnung erstrecken und jeweils mit einem Rückschlagventil versehen sind.

Die hydraulischen Wegeventile werden bei Bau- und Strassenbaufahrzeugen sowie bei Elektrostaplern und Diesel-Gabelstaplern verwendet.

Aus der US-A-4 209 031 ist bereits ein hydraulisches Wegeventil bekannt, das einen Körper mit einer zentralen Öffnung und damit in Verbindung stehende zuleitende Kanäle, ableitende Kanäle, Arbeitskanäle und Bypasskanäle aufweist. In der zentralen Öffnung ist ein Steuerschieber angeordnet, der für den Kontakt mit der Wand der zentralen Öffnung einen mittleren Bund und endseitige Bunde sowie dazwischenliegende Schaftabschnitte mit geringerem Durchmesser als die Bunde und in gleicher Anzahl vorgesehene Bypasskanäle aufweist. Im Steuerschieber ist eine stufenartige Öffnung ausgebildet, in der ein kleiner Kolben angeordnet ist. In die zwischen der stufenartigen Öffnung und der Außenfläche des Steuerschiebers ausgebildete Wand ist eine Nut eingeschnitten. In dem einen Arbeitskanal ist ein Rückschlagventil angeordnet, das über einen Stößel gesteuert wird, der senkrecht zum Steuerschieber so gelagert ist, daß das eine Ende seiner Stange in die Nut des Steuerschiebers vor dem kleinen Kolben ragt, während das andere Ende der Stange mit dem Rückschlagventil verbunden ist.

Der Aufbau dieses bekannten Wegeventils ist sehr kompliziert. Zum Öffnen des Rückschlagventils ist außerdem das Anlegen eines hohen Drucks erforderlich, der über die ganze Dauer einer Operation, beispielsweise dem Absenken einer Last mit einem Diesel-Gabelstapler, aufrecht erhalten werden muß, was einen hohen Energieaufwand bedeutet.

Die der Erfindung zugrunde liegende Aufgabe besteht nun darin, ein wesentlich einfacher gebautes hydraulisches Wegeventil der eingangs genannten Art zu schaffen, bei welchem zur Verringerung des Energieaufwandes, vor allem beim Absenken einer Last mit Hilfe eines Diesel-Gabelstaplers, nur eine geringe Betätigungskraft zum Öffnen des Rückschlagventils erforderlich ist.

Diese Aufgabe wird erfindungsgemäß dadurch gelöst, daß die von den Schaftabschnitten zwischen den Bunden und der Wand der zentralen Öffnung gebildeten Räume über einen Hilfskanal verbunden sind.

Dabei kann der Hilf skanal im mittleren Bund des Steuerschiebers oder im Körper des Wegeventils ausgebildet werden.

Das erfindungsgemäße Wegeventil hat einen einfachen Aufbau. Die für die Betätigung der Rückschlagventile erforderliche Kraft ist relativ gering, so daß beispielsweise beim Absenken einer Last bei dem Gabelstapler für die Rückschlagventilbetätigung nur ein geringer Energieaufwand erforderlich ist.

Anhand von Zeichnungen werden Ausführungsbeispiele der Erfindung näher erläutert. Es zeigt:
Fig. 1 im Längsschnitt eine erste Ausführungsform eines hydraulischen Wegeventils in Form einer doppelt wirkenden Vierwege-Dreistellungs-Steuereinheit,
Fig. 2 den Schnitt A - A von Fig. 1,
Fig. 3 im Längsschnitt eine zweite Ausführungsform eines hydraulischen Wegeventils in Form einer einfach wirkenden Dreiwege-Dreistellungs-Steuereinheit und
Fig. 4 den Schnitt A - A von Fig. 2.

Das in Fig. 1 gezeigte Wegeventil in Form einer doppelt wirkenden Steuereinheit hat einen Körper 1 mit einer zentralen Öffnung 2, mit der nacheinander ein erster ableitender Kanal 3, ein erster Arbeitskanal 4, ein zuführender Kanal 5, ein zweiter Arbeitskanal 6, ein zweiter ableitender Kanal 7 und ein Bypasskanal 8 verbunden sind. In der zentralen Öffnung 2 ist ein Steuerschieber 9 angeordnet, der sich aus folgenden, hintereinander aneordneten Teilen zusammensetzt: Einem ersten endseitigen Bund 10, einem ersten Schaftabschnitt 11, einem mittleren Bund 12, einem zweiten Schaftabschnitt 13, einem zweiten endseitigen Bund 14 und einem Bypassnut15.

In dem Arbeitskanal 4 ist ein Rückschlagventil 17, im Arbeitskanal 6 ein Rückschlagventil 18 angeordnet. In der Neutralstellung des Steuerschiebers 9 steht die Bypassnut 15 mit dem Bypasskanal 8 in Verbindung. Die ableitenden Kanäle 3 und 7 sind durch die endseitigen Bunde 10 bzw. 14 abgedeckt. Der zuführende Kanal 5 ist durch den mittleren Bund 12 abgedeckt. Die Schaftabschnitte 11 und 13 liegen axialsymmetrisch zu den Achsen der Arbeitskanäle 4 und 6. Die zwischen den entsprechenden Bunden und den Schaftabschnitten 11 und 13 und der Innenwand der zentralen Öffnung 2 gebildeten Räume sind bei der in Fig. 1 und 2 gezeigten Ausführungsform durch einen sich durch den mittleren Bund 12 erstreckenden Hilfskanal 16 verbunden.

Das in den Figuren 1 und 2 gezeigte hydraulische Wegeventil arbeitet folgendermaßen: Wenn sich der Steuerschieber 9 in seiner Neutralstellung befindet, fließt von einer Pumpe des Hydrauliksystems geförderte Hydraulikflüssigkeit über den Bypasskanal 8 und die Bypassnut 15 in einen Speicherbehälter zurück. Die mit Arbeitsräumen eines von dem hydraulischen Wegeventils gesteuerten Hydroantriebs verbundenen Arbeitskanäle 4 und 6 werden von den Rückschlagventilen 17 bzw. 18 geschlossen.

Wenn der Steuerschieber 9 aus der Neutralstellung mit Hilfe eines nicht gezeigten Antriebs beispielsweise nach oben verschoben wird, wird durch die Verschiebung der Bypassnut 15 der Bypasskanal 8 geschlossen, wodurch die von der Pumpe geförderte Hydraulikflüssigkeit über den zuführenden Kanal 5 zum ersten Arbeitskanal 4 geleitet wird, wodurch das darin angeordnete Rückschlagventil 17 öffnet. Gleichzeitig liegt der Förderdruck der Pumpe über den Hilfskanal 16 auch am zweiten Arbeitskanal 6 an, wodurch dessen Rückschlagventil 18 aufgrund der herrschenden Druckverhältnisse mechanisch leicht geöffnet werden kann. Das Öffnen und das Halten des Rückschlagventils 18 in der Offenstellung erfolgt mechanisch über den Schaftabschnitt 13 des Steuerschiebers 9. Gleichzeitig setzt der zweite endseitige Bund 14 des Steuerschiebers 9 den zweiten ableitenden Kanal 7 frei. Die von der Pumpe geförderte Hydraulikflüssigkeit wird durch den zuführenden Kanal 5 vorbei am Rückschlagventil 17 einem Arbeitsraum eines Hydroantriebs zugeführt, während die Hydraulikflüssigkeit aus dem anderen Arbeitsraum über das Rückschlagventil 18 und den zweiten ableitenden Kanal 7 in den Speicherbehälter zurückfließt. Bei diesem Arbeitsvorgang geht nur ein minimaler Teil der Pumpendurchflußmenge verloren, die über den Hilfskanal 16 in den Speicherbehälter eintritt.

Wenn sich der Steuerschieber wieder in der Neutralstellung befindet, fließt Hydraulikflüssigkeit von der Pumpe über den Bypasskanal 8 in den Behälter zurück. Der mit dem Arbeitsraum des Hydroantriebs verbundene Arbeitskanal 6 wird vom Rückschlagventil 18 geschlossen.

Wenn der Steuerschieber 9 aus seiner Neutralstellung nach unten bewegt wird, wird der Bypasskanal 8 wieder geschlossen. Die von der Pumpe geförderte Hydraulikflüssigkeit strömt durch den zuführenden Kanal 5 zum Arbeitskanal 6, dessen Rückschlagventil 18 öffnet. Durch den durch den mittleren Bund 12 gehenden Hilfskanal 16 wird das erste Rückschlagventil 17 des Arbeitskanals 4 mit Druck beaufschlagt, so daß es leicht geöffnet werden kann.

Bei der in Figur 3 und 4 gezeigten Ausführungsform hat das als einzeln wirkende Steuereinheit ausgebildete hydraulische Wegeventil nur einen Arbeitskanal 6 mit einem Rückschlagventil 18. Im Körper 1 ist neben dem Bypasskanal 8 ein weiterer Bypasskanal 19 für das Zusammenwirken mit der Bypassnut 15 vorgesehen. Anstelle des bei der Ausführungsform von Fig. 1 durch den mittleren Bund 12 hindurchgehenden Hilfskanals 16 ist im Körper 1 ein Hilfskanal 20 derart ausgebildet, daß er die von den Schaftabschnitten 11 und 13 zwischen den Bunden und der Innenwand der zentralen Öffnung 2 gebildeten Räume in der Neutralstellung des Steuerschiebers 9 verbindet.

Wenn der Steuerschieber 9 des hydraulischen Wegeventils in der Ausführung der Figuren 3 und 4 beispielsweise nach unten bewegt wird, wird der Bypasskanal geschlossen, wonach die von der Pumpe geförderte Hydraulikflüssigkeit über den zuführenden Kanal 5 zu dem Arbeitskanal 6 geleitet wird und das Rückschlagventil 18 öffnet. Der mittlere Bund 12 des Steuerschiebers 9 deckt den Hilfskanal 20 ab, ehe der erste endseitige Bund 10 den ersten ableitenden Kanal 3 freigibt, so daß die gesamte geförderte Hydraulikflüssigkeit zum Arbeitsraum des Hydroantriebs geleitet wird. Wenn der Steuerschieber 9 beispielsweise aus der Neutralstellung nach oben bewegt wird, wird der Bypasskanal 8 geschlossen. Der Förderdruck der Pumpe liegt über den zuführenden Kanal 5 und den Hilfskanal 20 am Arbeitskanal 6 an, wodurch das Rückschlagventil 18 mit diesem Druck beaufschlagt wird und mechanisch leicht geöffnet werden kann. Das Öffnen und Halten des Rückschlagventils 18 in der Offenstellung erfolgt mechanisch durch den Schaftabschnitt 13 des Steuerschiebers 9. Wenn der zweite endseitige Bund 14 des Steuerschiebers 9 den zweiten ableitenden Kanal 7 freigibt, strömt die Hydraulikflüssigkeit aus dem Arbeitsraum des Hydroantriebs über das Rückschlagventil 18 und den zweiten ableitenden Kanal 7 in den Speicherbehälter zurück. Gleichzeitig kommt die Bypassnut 15 mit dem zweiten Bypasskanal 19 in Fluchtung, so daß von der Pumpe geförderte Hydraulikflüssigkeit in den Behälter zurückströmen kann.

## Patentansprüche

1. Hydraulisches Wegeventil mit einem Körper (1), in dem eine zentrale Öffnung (2) und damit verbundene zuführende Kanäle (5) und ableitende Kanäle (3, 7) sowie Arbeitskanäle (4, 6) und Bypasskanäle (8, 19) vorgesehen sind, und mit einem in der zentralen Öffnung (2) angeordneten Steuerschieber (9), der einen mittleren Bund (12) und endseitige Bunde (10, 14), zwischen denen Schaftabschnitte (11, 13) ausgebildet sind, und an einem Ende eine Bypassnut (15) aufweist, wobei die Arbeitskanäle (4, 6) sich senkrecht zur zentralen Öffnung (2) erstrecken und jeweils mit einem Rückschlagventil (17, 18) versehen sind, dadurch gekennzeichnet, daß die von den Schaftabschnitten (11, 13) zwischen den Bunden (10, 12, 14) und der Wand der zentralen Öffnung (2) gebildeten Räume über einen Hilfskanal (16, 20) verbunden sind.

2. Hydraulisches Wegeventil nach Anspruch 1, dadurch gekennzeichnet, daß der Hilfskanal (16) im mittleren Bund (12) des Steuerschiebers (9) ausgebildet ist.

3. Hydraulisches Wegeventil nach Anspruch 1, dadurch gekennzeichnet, daß der Hilfskanal (20) im Körper (1) ausgebildet ist.

## Claims

1. Hydraulic directional-control valve with a body (1), in which are provided a central opening (2) and supply channels (5) and discharge channels (3, 7) connected thereto, as well as working channels (4, 6) and by-pass channels (8, 19), and with a spool valve (9) arranged in the central opening (2), which valve has a middle band (12) and end-side bands (10,14), between which shaft sections (11, 13) are formed, and has at one end a by-pass groove (15), wherein the working channels (4,6) extend perpendicular to the central opening (2) and in each case are equipped with a non-return valve (17,18), characterised in that the spaces formed by the shaft sections (11, 13) between the bands (10, 12, 14) and the wall of the central opening (2) are connected by way of an auxiliary channel (16, 20).

2. Hydraulic directional-control valve according to claim 1, characterised in that the auxiliary channel (16) is formed in the middle band (12) of the spool valve (9).

3. Hydraulic directional-control valve according to claim 1, characterised in that the auxiliary channel (20) is formed in the body (1).

## Revendications

1. Distributeur hydraulique comprenant un corps (1) dans lequel sont prévus une ouverture centrale (2) et, reliés à celle-ci, des canaux d'admission (5) et des canaux d'évacuation (3, 7) ainsi que des canaux de travail (4,6) et des canaux de dérivation (8, 19), et un tiroir de commande (9) disposé dans l'ouverture centrale (2) et présentant une portée médiane (12) et des portées d'extrémité (10, 14) entre lesquelles se trouvent des portions de tige (11, 13) ainsi qu'une rainure de dérivation (15) à une extrémité, les canaux de travail (4, 6) s'étendant perpendiculairement à l'ouverture centrale (2) et étant respectivement munis d'un clapet anti- retour (17, 18), caractérisé en ce que les espaces formés par les portions de tige (11,13) entre les portées (10, 12, 14) et la paroi de l'ouverture centrale (2) sont reliés par l'intermédiaire d'un canal auxiliaire (16, 20).

2. Distributeur hydraulique selon la revendication 1, caractérisé en ce que le canal auxiliaire (16) est formé dans la portée mediane (12) du tiroir de commande (9).

3. Distributeur hydraulique selon la revendication 1, caractérisé en ce que le canal auxiliaire (20) est formé dans le corps (1).
